# EUROPÄISCHE PATENTSCHRIFT

(11) **EP 0 983 849 B1**
(45) Veröffentlichungstag und Bekanntmachung des Hinweises auf die Patenterteilung: **20.11.2002**
(21) Anmeldenummer: 99115129.1
(22) Anmeldetag: 10.08.1999
(51) Int. Cl.: B41F 31/00, B41F 13/008

(54) **Übertragungssystem**
Transfer system
Système de transfert

(30) Priorität: 05.09.1998 DE 19840603
(43) Veröffentlichungstag der Anmeldung: 08.03.2000
(73) Patentinhaber: Koenig & Bauer Aktiengesellschaft, 97080 Würzburg (DE)
(72) Erfinder: Jentzsch, Arndt, 01640 Coswig (DE); Nerger, Reinhard, 01445 Radebeul (DE); Patzelt, Bernd, 09126 Chemnitz (DE)

(56) Entgegenhaltungen:
- EP-A- 0 796 733
- DE-A- 3 638 469
- DE-A- 4 429 460
- DE-U- 9 116 360
- US-A- 3 709 147
- US-A- 4 445 433
- US-A- 5 113 761

## Beschreibung

Die Erfindung betrifft ein Übertragungssystem für Medien, wie Farbe, Lack oder Wasser in Druckmaschinen.

Zum Übertragen von Farbe, Lack etc. sind Zufuhrsysteme mit einer, mit einer Kammerrakel zusammenwirkenden Rasterwalze und mindestens einer mit der Rasterwalze und einem Formzylinder zusammenwirkenden Übertragungswalze bekannt ( DE 4344084 C1 ).
Die Rasterwalze ist dabei mit dem Antriebsräderzug verbunden und rotiert mit Maschinengeschwindigkeit.
Zur Veränderung der optischen Dichte auf dem Druckbogen ist es bekannt ( US 4445433 ), das Umfangsgeschwindigkeitsverhältnis zwischen einer Aniloxwalze und einer Auftragwalze von 1:1 auf 3:1 bzw. 1:3, vorzugsweise auf 2:1 bzw. 1:2 zu ändern.
Diese Änderung erbringt auf Grund des falsch gewählten Umfangsgeschwindigkeitsverhältnisses
in der Praxis keinerlei Effekt und erfordert Getriebe mit großem Stellbereich.
Eine Variation der zu übertragenden Menge an Medium ist damit weiterhin nur über einen Austausch der Rasterwalze möglich; d.h. Ersatz der verwendeten Rasterwalze durch eine Rasterwalze mit höherem oder niedrigerem Schöpfvolumen.
Bei niedrigen Drehzahlen tritt der Nachteil auf, dass die Übertragungsrate des Mediums (Farbe, Lack etc.) relativ groß ist, es zu einer Überdosierung kommt und damit beispielsweise beim Farbauftrag die Dichtewerte der Druckerzeugnisse negativ beeinflusst werden.

Aus der Druckschrift EP 0 796 733 A1 ist eine Druckmaschine, vorzugsweise Flexodruckmaschine, mit einem in einem Druckmaschinengestell gelagerten Gegendruckzylinder, der mit einem Antrieb versehen ist, und mit mehreren Druckwerken, von denen jedes aus einer angetriebenen, an den Gegendruckzylinder anstellbaren Druckwalze und aus einer an die Druckwalze anstellbaren Farbauftrags- oder Rasterwalze besteht, die mit einem Spülfarbwerk zusammenwirkt, wobei der Gegendruckzylinder, die Druck- und Rasterwalzen jeweils gleichachsig Zahnräder zu ihrem Antrieb tragen und die Rasterwalzen mit besonderen Weiterlaufantrieben versehen sind, bekannt.
Gemäß dieser Druckschrift ist das Druckwalzenzahnrad durch Parallelverschiebung mit dem Gegendruckzylinderzahnrad kuppelbar und die Rasterwalze mit einem eigenen steuerbaren, geschwindigkeitsvariablen und reversierbaren Antrieb versehen und durch ein Zahnrad mit dem Druckwalzenzahnrad kuppelbar.

Aus der Druckschrift US 5,113,761 A ist ein Farbwerk bekannt, das eine Übertragungswalze aufweist, der ein Motor zugeordnet ist. Durch den Motor ist es möglich, die Übertragungswalze drehzahlvariabel zu steuern.

Aufgabe der Erfindung ist die Schaffung eines Systems zur Beeinflussung der Übertragungsrate des von einem Rasterwalze/Kammerrakelsystem bereitgestellten Mediums.

Erfindungsgemäß wird die Aufgabe durch die Kennzeichen der Patentansprüche gelöst, zweckmäßige Ausgestaltungen sind in den Unteransprüchen offenbart.

Nachfolgend wird die Erfindung an einem Ausführungsbeispiel näher erläutert.

In der Zeichnungen zeigt
- Fig. 1:: Walzenschemata Rasterwalze / Auftragswalze
- Fig. 2:: Walzenschemata Rasterwalze / Übertragungswalze / Auftragswalze
- Fig. 3:: Walzenschemata Rasterwalze / Auftragzylinder
- Fig. 4:: Walzenschemata Rasterwalze / Formzylinder
- Fig. 5:: Übertragungssystem

Unter dem Begriff Übertragungssystem werden unterschiedliche Walzenschemata subsumiert, von denen in den Figuren 1 - 4 einige Walzenschemata beispielhaft beschrieben werden.
Das Walzenschemata gemäß Fig. 1 zeigt eine Rasterwalze 1 mit einem Kammerrakel 2 und einer der Rasterwalze 1 nachgeordneten Walze 3. Die Walze 3 fungiert als mit einem Formzylinder 4 zusammenwirkende Auftragwalze 5. Sind zwischen der Rasterwalze 1 und Auftragswalze 5 Zwischenwalzen angeordnet, fungiert die der Rasterwalze nachgeordnete Walze 3 als Übertragungswalze 14 (Fig. 2).
In Fig. 3 ist ein Walzenschemata dargestellt, bei dem die der Rasterwalze 1 nachgeordnete Auftragwalze 3 als Auftragzylinder 15, der mit einem Formzylinder 4 in Wirkverbindung steht, ausgebildet ist.
In Fig. 4 ist eine Variante dargestellt, bei der die Rasterwalze 1 direkt mit einem Formzylinder 4 in Wirkverbindung steht.

In Fig. 5 ist das Übertragungssystem gemäß dem in Fig. 1 dargestellten Walzenschema dargestellt. Die Rasterwalze 1 ist im Maschinengestell 6 drehbar gelagert. Die Rasterwalze 1 ist mit einem Antriebsrad 7 verbunden, die als Auftragswalze 5 ausgebildete Walze 3 ist ebenfalls im Maschinengestell 6 drehbar gelagert und weist ein Zahnrad 8 auf. Das Antriebsrad 7 und das Zahnrad 8 sind Teil des Antriebsräderzuges 9 der Druckmaschine. Zwischen dem Antriebsrad 7 der Rasterwalze und der Rasterwalze 1 ist ein die Drehzahl der Rasterwalze und damit deren Umfangsgeschwindigkeit veränderndes Wandlungselement 10 angeordnet. Es ist auch möglich, das Wandlungselement 10 der Übertragungswalze 14 ( Fig. 2 ) zuzuordnen.

Durch die Veränderung der Drehzahl der Rasterwalze 1 bzw. Übertragungswalze in Relation zu der Auftragwalze 5 wird das Gleichlaufverhalten verändert, damit auch die Übertragungsrate und bei der Übertragung von Farbe auch die Dichtewerte derselben auf den Druckbogen.
Eine Abweichung vom Gleichlaufverhalten in positiver Richtung (Drehzahlerhöhung) oder negativer Richtung (Drehzahlerniedrigung) bringt dabei den gleichen Effekt in der Veränderung der Übertragungsrate. Die prozentuale Umfangsgeschwindigkeitsdifferenz zwischen Rasterwalze oder Übertragungswalze und nachgeordneter Walze liegt dabei im Bereich von 0,970 bis 1,015.

Das Wandlungselement 10 ist als Bremse, Kupplung, Getriebe oder Elektromotor ausgebildet, wobei aus Platzgründen die Verwendung einer Kupplung in der Ausbildung als rheologische Kupplung vorteilhaft ist. Die genannten Elemente sind drehzahlsteuer- und -regelbar. Unter rheologischer Kupplung wird eine Fluid-Kupplung verstanden, bei der über ein steuerbares Magnetfeld die Viskosität des Übertragungsfluids und damit die Drehzahl veränderbar ist.

Zu der gezielten Veränderung der Drehzahl der Rasterwalze in Relation zur Maschinengeschwindigkeit, z. B. Erhöhung oder Absenkung der Drehzahl bei geringer Maschinengeschwindigkeit, ist das Wandlungselement 10 Teil eines Regelkreises, welcher eine mit einem an der Rasterwalze angeordneten ersten Inkrementalgeber 11 und mit einem an der Auftragwalze angeordneten zweiten Inkrementalgeber 12 verbundene Regelung 13 enthält. Mit dieser zuletzt beschriebenen Anordnung ist es möglich, mit der Verringerung der Maschinengeschwindigkeit die Drehzahl der Rasterwalze oder Übertragungswalze analog zu verringern und gleichzeitig mittels des Wandlungselementes die Drehzahldifferenz zwischen Rasterwalze und Übertragungswalze und nachgeordneter Walze zu verringern. Damit wird einer Überdosierung bei niedrigen Maschinengeschwindigkeiten entgegengewirkt.

Zur Erhöhung des Bereiches der Veränderung der Übertragungsrate ist es möglich, die Rasterwalze mit höherer Umfangsgeschwindigkeit zu betreiben und durch das Wandlungselement die Umfangsgeschwindigkeit der Rasterwalze zu senken.

### Bezugszeichenaufstellung

- 1: Rasterwalze
- 2: Kammerrakel
- 3: Walze
- 4: Formzylinder
- 5: Auftragwalze
- 6: Maschinengestell
- 7: Antriebsrad
- 8: Zahnrad
- 9: Antriebsräderzug
- 10: Wandlungselement
- 11: erster Inkrementalgeber
- 12: zweiter Inkrementalgeber
- 13: Regelung
- 14: Übertragungswalze
- 15: Auftragszylinder

## Patentansprüche

1. Übertragungssystem für Medien, wie Farbe, Lack oder Wasser in Druckmaschinen, enthaltend eine Rasterwalze (1) mit Kammerrakel (2) und mindestens eine nachgeordnete als Auftragwalze (5), Auftragzylinder (15) oder Formzylinder (4) fungierende Walze (3,4,5,15), wobei die Rasterwalze (1) und die Walze (3,4,5,15) mit Antriebsrädern (7,8) verbunden sind, die einen Teil des Antriebsräderzuges (9) der Druckmaschine bilden und Mittel zur Veränderung der Übertragungsrate des Mediums, **dadurch gekennzeichnet, dass** zur Veränderung der Übertragungsrate des Mediums zwischen dem Antriebsrad (7) der Rasterwalze (1) und der Rasterwalze (1) ein die Drehzahl veränderndes Wandlungselement (10) angeordnet ist.

2. Übertragungssystem für Medien, wie Farbe, Lack oder Wasser in Druckmaschinen, enthaltend eine Rasterwalze (1) mit Kammerrakel (2), mindestens eine Auftragswalze (5) und mindestens eine zwischengeschaltete Übertragungswalze (14), wobei Raster- und Übertragungswalze (14) mit Antriebsrädern (7,9) verbunden sind, die einen Teil des Antriebsräderzuges (9) der Druckmaschine bilden und Mittel zur Veränderung der Übertragungsrate des Mediums, **dadurch gekennzeichnet, dass** zur Veränderung der Übertragungsrate des Mediums bei mindestens einer Übertragungswalze (14) zwischen dem Zahnrad (8) der Übertragungswalze (14) und der Übertragungswalze (14) ein die Drehzahl veränderndes Wandlungselement (10) angeordnet ist.

3. Übertragungssystem für Medien nach Anspruch 1 oder 2, **dadurch gekennzeichnet, dass** das Wandlungselement (10) eine drehzahlverändernde Bremse ist.

4. Übertragungssystem für Medien nach Anspruch 1 oder 2, **dadurch gekennzeichnet, dass** das Wandlungselement (10) eine drehzahlverändernde Kupplung ist.

5. Übertragungssystem für Medien nach Anspruch 4, **dadurch gekennzeichnet, dass** die Kupplung als rheologische Kupplung ausgebildet ist.

6. Übertragungssystem für Medien nach Anspruch 1 oder 2, **dadurch gekennzeichnet, dass** das Wandlungselement (10) regelbar und Teil eines Regelkreises ist.

7. Übertragungssystem für Medien nach Anspruch 1 oder 2, **dadurch gekennzeichnet, dass** das Wandlungselement (10) ein regel- oder stellbares Getriebe ist.

## Claims

1. Transfer system for media such as ink, lacquer or water in printing machines, comprising a half-tone roller (1) with a chambered doctor blade (2) and at least one downstream roller (3, 4, 5, 15) functioning as an applicator roller (5), an applicator cylinder (15) or a forme cylinder (4), wherein the half-tone roller (1) and the roller (3, 4, 5, 15) are connected with drive wheels (7, 8), which form a part of the drive wheel train (9) of the printing machine, and means for changing the rate of transfer of the medium, **characterised in that** a converting element (10) varying the rotational speed is arranged for changing the rate of transfer of the medium between the half-tone roller (1) and the drive wheel (7) of the half-tone roller (1).

2. Transfer system for media such as ink, lacquer or water in printing machines, comprising a half-tone roller (1) with a chambered doctor blade (2), at least one applicator roller (5) and at least one intermediately disposed transfer roller (14), wherein the half-tone and transfer roller (14) are connected with drive wheels (7, 9), which form a part of the drive wheel train (9) of the printing machine, and means for changing the rate of transfer of the medium, **characterised in that** a converting element (10) varying the rotational speed is arranged for changing the rate of transfer of the medium at at least one transfer roller (14) between the transfer roller (14) and the drive wheel (8) of the transfer roller (14).

3. Transfer system for media according to claim 1 or 2, **characterised in that** the converting element (10) is a brake varying rotational speed.

4. Transfer system for media according to claim 1 or 2, **characterised in that** the converting element (10) is a clutch varying rotational speed.

5. Transfer system for media according to claim 4, **characterised in that** the clutch is constructed as a rheological clutch.

6. Transfer system for media according to claim 1 or 2, **characterised in that** the converting element (10) is regulable and part of a regulating circuit.

7. Transfer system for media according to claim 1 or 2, **characterised in that** the converting element (10) is a regulable or settable transmission.

## Revendications

1. Système de transfert pour des milieux tels qu'une encre, un vernis ou de l'eau dans des machines d'impression, comprenant un rouleau trameur (1) avec une chambre-racloir (2) et au moins un rouleau (3, 4, 5, 15) en aval constituant un rouleau applicateur (5), un cylindre applicateur (15) ou un cylindre de forme (4), le rouleau trameur (1) et les rouleaux (3, 4, 5, 15) étant reliés par des roues d'entraînement (7, 8) faisant partie d'un train de roues d'entraînement (9) de la machine d'impression, ainsi que des moyens pour modifier le taux de transfert du milieu,
**caractérisé par**
un élément de convertion (10) modifiant la vitesse de rotation entre la roue d'entraînement (7) du rouleau trameur (1) et ce rouleau trameur (1), pour modifier le taux de transfert du milieu.

2. Système de transfert de milieux tels qu'une encre, un vernis ou de l'eau dans des machines d'impression, comprenant un rouleau trameur (1) avec une chambre-racloir (2), au moins un rouleau applicateur (5) et au moins un rouleau de transfert (14) interposés, le rouleau trameur et le rouleau de transfert (14) étant reliés par des roues d'entraînement (7, 9) qui font partie du train de roues d'entraînement (9) de la machine d'impression, ainsi que des moyens pour modifier le taux de transfert du milieu,
**caractérisé en ce que**
pour modifier le taux de transfert du milieu et pour au moins un rouleau de transfert (14), il est prévu un élément de conversion (10) modifiant la vitesse de rotation entre la roue dentée (8) du rouleau de transfert (14) et ce rouleau de transfert (14).

3. Système de transfert selon l'une quelconque des revendications 1 ou 2,
**caractérisé en ce que**
l'élément de conversion (10) est un frein modifiant la vitesse de rotation.

4. Système de transfert selon l'une quelconque des revendications 1 ou 2,
**caractérisé en ce que**
l'élément de conversion (10) est un embrayage modifiant la vitesse de rotation.

5. Système de transfert selon la revendication 4,
**caractérisé en ce que**
l'embrayage est un embrayage rhéologique.

6. Système de transfert selon l'une quelconque des revendications 1 ou 2,
**caractérisé en ce que**
l'élément de conversion (10) est réglable et fait partie d'un circuit de régulation.

7. Système de transfert selon l'une quelconque des revendications 1 ou 2,
**caractérisé en ce que**
l'élément de conversion (10) est une transmission réglable ou modifiable.
